# EUROPÄISCHE PATENTSCHRIFT

(11) **EP 2 788 133 B1**
(45) Veröffentlichungstag und Bekanntmachung des Hinweises auf die Patenterteilung: **03.02.2016**
(21) Anmeldenummer: 12798200.7
(22) Anmeldetag: 19.11.2012
(51) Int. Cl.: B22D 11/08, B22D 11/04, B22D 11/16, B22D 11/20, B22D 11/22

(54) **PROZESSTECHNISCHE MASSNAHMEN IN EINER STRANGGIESSMASCHINE BEI GIESSSTART, BEI GIESSENDE UND BEI DER HERSTELLUNG EINES ÜBERGANGSSTÜCKS**
PROCESS ENGINEERING MEASURES IN A STRAND CASTING MACHINE AT THE BEGINNING OF CASTING, AT THE END OF CASTING, AND DURING THE MANUFACTURING OF A TRANSITION PIECE
MESURES D'AMÉLIORATION DU PROCESSUS DANS UNE MACHINE DE COULÉE CONTINUE AU DÉMARRAGE DE LA COULÉE, À LA FIN DE LA COULÉE ET LORS DE LA PRODUCTION D'UN ÉLÉMENT DE JONCTION

(30) Priorität: 05.12.2011 AT 17922011
(43) Veröffentlichungstag der Anmeldung: 15.10.2014
(73) Patentinhaber: Primetals Technologies Austria GmbH, 4031 Linz (AT)
(72) Erfinder: DITTENBERGER, Kurt, A-4060 Leonding (AT); FEISCHL, Udo, A-4204 Reichenau (AT); HAUSER, Klemens, A-4055 Pucking (AT); KIBLER, Wolfgang, A-4210 Alberndorf (AT); PENNERSTORFER, Paul, A-4600 Thalheim (AT); RAMSTORFER, Franz, A-2225 Zistersdorf (AT)
(74) Vertreter: Metals@Linz
(86) Internationale Anmeldenummer: PCT/EP2012/072959
(87) Internationale Veröffentlichungsnummer: WO 2013/083391

(56) Entgegenhaltungen:
- FR-A- 1 428 473
- US-A- 3 417 810
- US-A- 4 169 498
- US-A- 4 317 482
- US-B2- 6 779 587

## Beschreibung

### Gebiet der Technik

Die vorliegende Erfindung betrifft je ein Verfahren zum Betrieb einer Stranggießmaschine bei Gießstart, bei Gießende und bei einer vorübergehenden Verlangsamung des Gießbetriebs.

Einerseits betrifft die Erfindung ein Verfahren zum Betrieb einer Stranggießmaschine bei Gießstart, wobei die Stranggießmaschine eine Kokille und eine Strangführung umfasst, und die Strangführung zumindest ein Paar von anstellbaren Strangführungsrollen und zumindest eine Kühldüse umfasst, aufweisend folgende Verfahrensschritte:
- Einführen eines Kaltstrangs in die Stranggießmaschine;
- Halten des Kaltstrangs in der Strangführung, wobei ein Kaltstrangkopf die Kokille fluiddicht abschließt;
- Angießen der Stranggießmaschine, wobei flüssiger Stahl in die Kokille gegossen wird und sich dabei ein zumindest teilerstarrter Strang, der einen Stranganfang, einen nachfolgenden Stranganfangsbereich mit einer Länge A, 0,5 < A < 5 m, und nachfolgend einen Stranghauptteil aufweist, ausbildet; und
- Ausziehen des Kaltstrangs, wobei der Kaltstrang in einer Gießrichtung aus der Kokille ausgezogen wird.

Andererseits betrifft die Erfindung ein Verfahren zum Betrieb einer Stranggießmaschine bei Gießende, wobei die Stranggießmaschine eine Kokille und eine Strangführung umfasst, und die Strangführung zumindest ein Paar von anstellbaren Strangführungsrollen und zumindest eine Kühldüse umfasst, aufweisend folgende Verfahrensschritte:
- Stranggießen eines Strangs, wobei in der Kokille flüssiger Stahl zu einem zumindest teilerstarrten Strang vergossen wird;
- Stoppen der Zufuhr von flüssigem Stahl in die Kokille, wodurch sich in der Kokille ein Strangende ausbildet, sodass der Strang ein Strangende, einen nachfolgenden Strangendbereich mit einer Länge B, 0,5 < B < 5 m, und nachfolgend einen Stranghauptteil aufweist; und
- Ausziehen des Strangs, wobei der Strang in einer Gießrichtung aus der Kokille ausgezogen wird.

Schließlich betrifft die Erfindung ein Verfahren zum Betrieb einer Stranggießmaschine bei einer vorübergehenden Verlangsamung des Gießbetriebs (z.B. im Zuge eines Pfannenwechsels), wobei die Stranggießmaschine eine Kokille und eine Strangführung umfasst, und die Strangführung zumindest ein Paar von anstellbaren Strangführungsrollen und zumindest eine Kühldüse umfasst, aufweisend folgende Verfahrensschritte:
- Stranggießen eines Strangs, wobei in der Kokille flüssiger Stahl zu einem zumindest teilerstarrten Strang vergossen wird;
- Ausziehen des Strangs mit einer Geschwindigkeit v, wobei der Strang in einer Gießrichtung mit v im Wesentlichen gleich einer Nenn-Geschwindigkeit v_{Nenn} aus der Kokille ausgezogen wird;
- Reduzieren einer Zufuhrrate von flüssigem Stahl in die Kokille, wodurch die Ausbildung eines Übergangsstücks beginnt;
- Ausziehen des Strangs mit v < v_{Nenn};
- Erhöhen der Zufuhrrate von flüssigem Stahl, wodurch die Ausbildung eines Übergangsstücks beendet wird, sodass der Strang einen unteren Stranghauptteil, ein Übergangsstück und einen oberen Stranghauptteil aufweist;
- Ausziehen des Strangs mit v ≈ v_{Nenn}.

### Stand der Technik

Es ist bekannt, dass der Betrieb einer Stranggießmaschine bei Gießstart bzw. bei Gießende besondere Maßnahmen erfordert, um die Maschine vor Überlast und Beschädigung zu schützen.

Aus der US 6,779,587 B2 ist es bekannt, im Falle einer Überschreitung einer maximalen Anstellkraft bei der Anstellung von anstellbaren Strangführungsrollen an einen Strang von einer Positionsregelung auf eine Druckregelung umzuschalten. Dadurch sollen Beschädigungen der Strangführung durch den Kaltstrang beim Gießstart verhindert werden. Da gemäß der Schrift die Kühlung bei Gießstart gegenüber dem Nennbetrieb nicht verändert wird, wird der Stranganfang bzw. das Strangende "zu hart" gekühlt (d.h. dass die Strangenden deutlich kälter sind als der dazwischen liegende Strang). Dadurch wird die Qualität der beiden Strangenden reduziert, sodass diese Teile typischerweise vor einem nachfolgenden Walzvorgang abgetrennt werden müssen. Letztendlich resultiert dies in einer geringeren Produktivität der Stranggießmaschine und zusätzlichem Aufwand bei der Weiterverarbeitung des Strangs.

Aus der US 4,317,482 ist es bekannt, die Strangauszugskräfte in einer Stranggießmaschine kontinuierlich zu überwachen, um Beschädigungen der Stranggießmaschine bzw. einen Austritt von flüssigem Metall (engl. "spill-out") aus dem teilerstarrten Strang zu verhindern. Dadurch wird die Bedienmannschaft zwar über unmittelbar bevorstehende Probleme in der Stranggießmaschine informiert; wie jedoch diese Probleme präventiv verhindert werden können, kann der Schrift nicht entnommen werden.

Aus der EP 1 697 070 B1 sind Maßnahmen bei einem Verteilerwechsel bekannt, um den Eintrag von Fremdpartikel in den Strang niedrig zu halten. Weiters wird die Gießgeschwindigkeit beim Verteilerwechsel reduziert, wobei sich ein sogenanntes Übergangsstück ausbildet.

Konkrete Anweisungen, welche Maßnahmen zum Schutz der Stranggießmaschine bei Gießstart, bei Gießende bzw. bei der Erzeugung eines Übergangsstücks vorzunehmen sind, können den obigen Schriften nicht entnommen werden.

US 4,169,498 A offenbart eine Reduktion der Gießgeschwindigkeit, der Kühlmittelmenge pro Zeit in [l/min] und der Kühlmittelmenge pro Strangoberfläche in [l/m²] in Abhängigkeit der Zeit bei Gießbeginn und Gießende.

### Zusammenfassung der Erfindung

### Technische Aufgabe

Die Aufgabe der Erfindung ist es, die Nachteile des Stands der Technik zu überwinden und je ein Betriebsverfahren für eine Stranggießmaschine bei Gießstart, bei Gießende, und bei einer Verlangsamung des Gießbetriebs darzustellen, mit denen
- die Qualität der Strangenden (des Stranganfangs und Strangendes) verbessert wird, und
- die Stranggießmaschine bei der Anwendung des Verfahrens präventiv vor Beschädigungen geschützt wird.

### Technische Lösung

Diese Aufgabe wird durch ein Verfahren nach Anspruch 1 gelöst. Vorteilhafte Wirkungen der Erfindung sind Gegenstand der abhängigen Ansprüche.

Anspruch 1 betrifft ein Verfahren zum Betrieb einer Stranggießmaschine bei Gießstart der eingangs genannten Art, mit den zusätzlichen Verfahrensschritten:
- Erfassen einer Position des Stranganfangs in der Strangführung;
- nachdem der Stranganfang, vorzugsweise ein oberes Ende des Stranganfangsbereich, das Paar von anstellbaren Strangführungsrollen passiert hat: Anstellen des Paars an den Strang, sodass das Paar den Strang berührt;
- Kühlen des Stranganfangsbereichs mit Q < *Q_{Nenn}*, wobei die Kühldüse eine Kühlmittelmenge Q kleiner einer Nennkühlmittelmenge *Q_{Nenn}* auf den Stranganfangsbereich ausbringt;
- Kühlen des Stranghauptteils mit Q ≈ *Q_{Nenn}*, wobei die Kühldüse eine Kühlmittelmenge Q im Wesentlichen gleich *Q_{Nenn}* auf den Stranghauptteil ausbringt.

Unter dem Begriff Stranggießmaschine fallen sämtliche Gießmaschinen, die zur kontinuierlichen Produktion eines Strangs mit Lang- oder Flachproduktquerschnitt aus einer Stahlschmelze geeignet sind.

Der Erfindung liegt die Erkenntnis zugrunde, dass die Strangenden, d.h. der Stranganfang und das Strangende, kälter sind als der dazwischen liegende Strang (nachfolgend auch als Stranghauptteil bezeichnet), der kontinuierlich bei Nenn-Gießbedingungen gegossen wird. Hervorgerufen wird dies vor allem durch die reduzierte Gießgeschwindigkeit beim Gießstart und Gießende. Zusätzlich wird Wärme über den Kaltstrang bzw. durch das Wasser, welches zusätzlich auf das Strangende bzw. die Strangendplatte, d.h. die Stirnfläche des Strangendes, gelangt, abgeführt. Wegen der geringeren Temperatur sind die Strangenden i.A. vollkommen durcherstarrt. Werden diese beiden kalten und durcherstarrten Strangenden durch die Maschine transportiert, kann es vor allem in der Biege- und Richtzone (d.h. in den Zonen, wo der Strang von der Vertikalen in die Bogenform gebogen bzw. von der Bogenform in die Horizontale rückgebogen wird) zu stark erhöhten Rollenkräften kommen, die durch den Kontakt einzelner (oder zumindest weniger) Rollen mit diesen Strangteilen bedingt werden (anstatt eines Kontakt mehrerer Rollen in einem Bereich, sodass es zu einer Aufteilung der Kräfte kommt). Die Rollenkräfte können weit über den maximal zulässigen Werten der Rollenlager liegen und somit zu einer Beschädigung der Rollen bzw. der Rollenlage führen.

Erfindungsgemäß wird nach dem Einführen des Kaltstrangs, des Haltens des Kaltstrangs und des Angießens der Stranggießmaschine die Position des Kaltstrangkopfs bzw. des Stranganfangs - der dem Kaltstrangkopf gegenüberliegt - beim Ausziehen des Kaltstrangs (bzw. des Strangs, da ja der Strang mit dem Kaltstrang verbunden ist) in der Strangführung zeitlich kontinuierlich oder zeitlich diskretisiert (z.B. zu definierten Abtastzeiten) erfasst (engl. "tracked"). Nachdem der Stranganfang, bzw. vorzugsweise das obere Ende des Stranganfangsbereichs mit einer Länge von Länge A, 0,5 < A < 5 m, ein Paar von anstellbaren Strangführungsrollen passiert hat, wird das Paar an den Strang angestellt, sodass das Paar den Strang berührt. Weiters wird der Stranganfangsbereich durch eine Kühldüse weniger stark abgekühlt als der Stranghauptteil, der sich an den Stranganfangsbereich anschließt; konkret wird der Stranganfangsbereich mit einer Kühlmittelmenge Q < Q_{Nenn} und der Stranghauptteil mit einer Kühlmittelmenge Q ≈ Q_{Nenn} gekühlt. Somit wird der Stranganfang in der Sprache des Fachmanns "weicher gekühlt" als der Stranghauptteil. Dadurch entspricht die Temperatur des Stranganfangsbereichs eher der Temperatur des Stranghauptteils, der kontinuierlich bei Nenn-Gießbedingungen gegossen wird. Vorzugsweise wird erst nachdem der Stranganfang einen Abstand von typischerweise mehreren Metern in Gießrichtung von einem Paar der gegenüberliegenden Strangführungsrollen aufweist, das Paar der gegenüberliegenden Strangführungsrollen an den Strang angestellt und der Strang durch zumindest eine Kühldüse im Bereich des Paars der angestellten Strangführungsrolle mit der Nennkühlmittelmenge *Q_{Nenn}* gekühlt. Dadurch dass beim Gießstart der eigentliche Gießspalt zwischen den Strangführungsrollen und dem Strang - nicht wie technisch üblich - unmittelbar am Stranganfang angewendet wird, sondern erst einige Meter nach dem Stranganfang, wird vermieden, dass es zu einem unerwünschten Kontakt der Rollen mit dem Kaltstrang kommt bzw. die Soft Reduction nicht am kalten und daher sehr harten Stranganfangsbereich angewendet wird. Da somit die Strangführungsrollen den Stranganfangsbereich nicht berühren, wird einerseits die weitere Abkühlung des Strangs durch die typischerweise gekühlten Rollen vermieden; andererseits wird eine Beschädigung der Rollen durch den Stranganfangsbereich präventiv und zuverlässig vermieden.

In dieser Anmeldung soll unter einer anstellbaren Strangführungsrolle sowohl eine einzeln anstellbare Strangführungsrolle (siehe z.B. WO2011/095383), eine Strangführungsrolle eines Strangführungssegments, die durch die Schrägstellung der Klemmzylinder des Segments angestellt wird, oder eine Strangführungsrolle, die durch ein (siehe z.B. WO01/94051) oder zwei Anstellzylinder an den Strang angestellt wird, verstanden werden.

Vorzugsweise ist die Nennkühlmittelmenge *Q_{Nenn}* von der Gießgeschwindigkeit, dem Strangalter oder besonders bevorzugt von der ortsabhängigen Strangtemperatur abhängig. Bei einer gießgeschwindigkeitsabhängigen Kühlmittelmenge ist *Q_{Nenn}* bei einer niedrigen Gießgeschwindigkeit kleiner als bei einer höheren Gießgeschwindigkeit. Bei einer Nennkühlmittelmenge *Q_{Nenn}* die von der Strangtemperatur abhängt, kann die Strangtemperatur entweder durch Messung (z.B. mittels eines Pyrometers) oder durch online Simulation der Strangtemperatur (z.B. durch das Softwarepaket Dynacs bzw. Dynacs 3D) ermittelt werden.

Es ist vorteilhaft, dass die von der Kühldüse auf den Stranganfangsbereich ausgebrachte Kühlmittelmenge Q in Abhängigkeit eines Abstands zwischen dem Stranganfang und der Kühldüse erhöht wird, wobei gilt Q ≤ *Q_{Nenn}.* Das Erhöhen der Kühlmittelmenge bewirkt, dass die Temperatur des Stranganfangs bzw. des Stranganfangsbereichs einigermaßen gleichmäßig an die Temperatur des Stranghauptteils, der kontinuierlich bei Nenn-Gießbedingungen gegossen wird, angepasst wird. Die Erhöhung der Kühlmittelmenge kann entweder kontinuierlich oder in diskreten Schritten erfolgen. Unter dem Abstand soll die Differenz der sogenannten metallurgischen Längen verstanden werden.

Um insbesondere Seigerungen im Strang zu vermeiden, ist es vorteilhaft, wenn der Strang durch das Anstellen des Paars der anstellbaren Strangführungsrollen an den Strang in seiner Dicke reduziert wird.

Besonders vorteilhaft ist es, wenn der Strang bei der Reduktion seiner Dicke einen flüssigen Kern aufweist. Dadurch werden u.A. auch die Kräfte bei der Reduktion verkleinert.

Die erfindungsgemäße Aufgabe wird ebenfalls durch ein Verfahren nach Anspruch 5 gelöst. Vorteilhafte Wirkungen der Erfindung sind Gegenstand der abhängigen Ansprüche.

Anspruch 5 betrifft ein Verfahren zum Betrieb einer Stranggießmaschine bei Gießende der eingangs genannten Art, mit den zusätzlichen Verfahrensschritten:
- Erfassen einer Position des Strangendes in der Strangführung;
- bevor das Strangende, vorzugsweise ein unteres Ende des Strangendbereichs, das Paar von anstellbaren Strangführungsrollen passiert hat: Zurückziehen des Paars von anstellbaren Strangführungsrollen, sodass das Paar den Strang nicht berührt;
- Kühlen des Stranghauptteils mit Q ≈ *Q_{Nenn}*, wobei die Kühldüse eine Kühlmittelmenge Q im Wesentlichen gleich einer Nennkühlmittelmenge *Q_{Nenn}* auf den Strangendbereich ausbringt;
- Kühlen des Strangendbereichs mit Q < *Q_{Nenn},* wobei die Kühldüse eine Kühlmittelmenge Q < *Q_{Nenn}* auf den Strangendbereich ausbringt;
- Kühlen des Strangendes mit Q ≥ *Q_{Nenn}*, wobei die Kühldüse eine Kühlmittelmenge Q ≥ *Q_{Nenn}* auf das Strangende ausbringt.

Durch das Einleiten des Gießendes bildet sich in der Kokille ein Strangende aus, an das sich ein Strangendbereich mit einer Länge B und ein Stranghauptteil in Gießrichtung anschließen. Zumindest nachdem das Gießende eingeleitet worden ist und die Zufuhr von flüssigem Stahl in die Kokille, z.B. durch das Schließen eines Verteilerstopfens, gestoppt worden ist, wird wiederum die Position des Strangendes in der Strangführung erfasst. Um Beschädigungen eines Paars von anstellbaren Strangführungsrollen zu vermeiden, wird das Paar von anstellbaren Strangführungsrollen bevor das Strangende, vorzugsweise bevor ein unteres Ende des Strangendbereichs, das Paar passiert hat, vom Strang zurückgezogen, sodass die beiden Strangführungsrollen den Strang nicht mehr berühren (positiv formuliert bedeutet das, dass beide Strangführungsrollen einen Abstand von der Oberfläche des Strangs aufweisen). Der Stranghauptteil wird im Wesentlich mit der Nennkühlmittelmenge Q_{Nenn} gekühlt; der Strangendbereich wird mit einer Kühlmittelmenge Q < Q_{Nenn} und das Strangende wird mit einer Kühlmittelmenge Q ≥ *Q_{Nenn}* gekühlt. Durch das schwächere Abkühlen des Strangendbereichs wird die Temperatur dieses Bereichs eher an die Temperatur des Stranghauptteils angepasst, sodass die Qualität verbessert wird. Durch das starke Abkühlen des Strangendes, wird sichergestellt, dass die Strangendplatte vollständig durcherstarrt, sodass kein flüssiges Metall austreten kann. Für viele Stahlsorten ist es ausreichend, die starke Kühlung des Strangendes lediglich in den ersten Kühlzonen (z.B. die Kühlzonen 1 bis 3 unmittelbar nach der Kokille) anzuwenden.

Um eine möglichst gleichmäßige Temperatur des Strangendbereichs zu erzielen, ist es vorteilhaft, wenn beim Kühlen des Strangendbereichs die von der Kühldüse ausgebrachte Kühlmittelmenge Q in Abhängigkeit eines Abstands zwischen dem Strangende und der Kühldüse reduziert wird, wobei gilt 0 < Q < Q_{Nenn}.

Um ein "Spill-out" beim Gießende zu vermeiden, ist es vorteilhaft, wenn beim Kühlen des Strangendes die Kühldüse eine maximale Kühlmittelmenge Q = Q_{Max} auf den Strang ausbringt. Dadurch wird die Endplatte - zumindest in den ersten drei Kühlzonen der Strangführung - mit der maximalen Wasserdurchflussmenge beaufschlagt, sodass ein "spill-out" zuverlässig verhindert wird.

Um den Wasserverbrauch zu reduzieren bzw. das unerwünscht Kühlen des Strangs durch herabtropfendes Kühlwasser zu verhindern, ist es vorteilhaft, das Kühlen durch die Kühldüse zu beenden, nachdem das Strangende die Kühldüse passiert hat. Die erfindungsgemäße Aufgabe wird ebenfalls durch ein Verfahren nach Anspruch 9 gelöst. Vorteilhafte Wirkungen der Erfindung sind Gegenstand der abhängigen Ansprüche.

Anspruch 9 betrifft ein Verfahren zum Betrieb einer Stranggießmaschine bei einer vorübergehenden Verlangsamung des Gießbetriebs der eingangs genannten Art, mit den zusätzlichen Verfahrensschritten:
- Erfassen der Positionen eines unteren Endes und eines oberen Endes des Übergangsstücks in der Strangführung;
- bevor das untere Ende des Übergangsstücks das Paar von anstellbaren Strangführungsrollen passiert hat: Zurückziehen des Paars von anstellbaren Strangführungsrollen vom Strang, sodass das Paar das Übergangsstück nicht berührt;
- nachdem das obere Ende des Übergangsstücks das Paar von anstellbaren Strangführungsrollen passiert hat: Anstellen des Paars von anstellbaren Strangführungsrollen an den Strang, sodass das Paar den Strang berührt;
- Kühlen eines Stranghauptteils mit Q ≈ *Q_{Nenn}*, wobei die Kühldüse eine Kühlmittelmenge Q im Wesentlichen gleich einer Nennkühlmittelmenge *Q_{Nenn}* auf den Stranghauptteil ausbringt;
- Kühlen des Übergangsstücks mit Q < *Q_{Nenn}*, wobei die Kühldüse eine Kühlmittelmenge Q < *Q_{Nenn}* auf das Übergangsstücks ausbringt

Durch das Reduzieren der zugeführten Menge an flüssigem Stahl und der - aufgrund der Kontinuität resultierenden - Reduktion der Strangauszugsgeschwindigkeit, entsteht ein sogenanntes Übergangsstück im Strang, das deutlich kälter als der Stranghauptteil ist. Eine Beschädigung der Strangführung wird dadurch verhindert, dass ein Paar von anstellbaren Strangführungsrollen vor dem Passieren des Übergangsstücks zurückgezogen wird, sodass die Strangführungsrollen das Übergangsstück nicht berühren. Nach dem Passieren des Übergangsstücks, wird das Paar wieder an den Strang angestellt, sodass die Rollen des Paars den Strang berühren. Dadurch dass das Übergangsstück weniger stark ("weicher") gekühlt wird als die Stranghauptteile, werden die Temperaturen des Übergangsstück und der Stranghauptteile zumindest teilweise angepasst. Dadurch wird die Qualität des Übergangsstücks erhöht.

### Kurze Beschreibung der Zeichnungen

Weitere Vorteile und Merkmale der vorliegenden Erfindung ergeben sich aus der nachfolgenden Beschreibung nicht einschränkender Ausführungsbeispiele, wobei auf die folgenden Figuren Bezug genommen wird, die Folgendes zeigen:
Fig 1 eine schematische Darstellung des erfindungsgemäßen Verfahrens beim Gießstart, wobei die unterschiedlichen Phasen in den Subfiguren 1a bis 1d dargestellt sind;
Fig 2 eine schematische Darstellung des erfindungsgemäßen Verfahrens beim Gießende, wobei die Phasen in den Subfiguren 2a bis 2f dargestellt sind;
Fig 3 eine schematische Darstellung der Kühlmengenverteilung in einem Stranganfangsbereich;
Fig 4 eine schematische Darstellung der Kühlmengenverteilung in einem Strangendbereich; und
Fig 5 eine schematische Darstellung des erfindungsgemäßen Verfahrens bei einer vorübergehenden Verlangsamung des Gießbetriebs, wobei die Phasen in den Subfiguren 5a bis 2f dargestellt sind.

### Beschreibung der Ausführungsformen

Figur 1 zeigt das erfindungsgemäße Verfahren zum Betrieb einer Stranggießmaschine bei Gießstart, wobei die Verfahrensschritte näher in den Subfiguren 1a bis 1d dargestellt werden. Die Stranggießmaschine 1 ist in diesem Fall als eine Vertikalstranggießmaschine mit einer gekühlten Durchlaufkokille 3 ausgeführt, die zum Stranggießen von flüssigem Stahl zu einem Strang 2 mit Knüppel- oder Vorblockprofilquerschnitt ausgebildet ist. Die Strangführung 4 weist mehrere Paare von gegeneinander an den Strang 2 anstellbaren Strangführungsrollen 5 und mehrere Kühldüsen 10 auf. Im kontinuierlichen Gießbetrieb wird flüssiger Stahl mittels eines nicht dargestellten Tauchrohrs in die Kokille 3 eingefüllt, wo die Stahlschmelze durch eine sogenannte Primärkühlung abkühlt wird und sich dabei ein teilerstarrter Strang 2 mit einer dünnen Strangschale ausbildet.

Fig 1a zeigt die Situation vor dem Gießbeginn, der in dieser Anmeldung als Gießstart bezeichnet wird. Nachdem ein Kaltstrang 6 von oben in die Kokille 3 eingeführt worden ist, wird der Kaltstrang 6 in der Strangführung 4, beispielsweise durch antreibbare Strangführungsrollen 8, gehalten, sodass der Kopf des Kaltstrangs (der Kaltstrangkopf 7) die Kokille fluiddicht verschließt.

Fig 1b zeigt die Situation beim Angießen der Stranggießmaschine 1. Ein nicht gezeigter Gießverteiler füllt Stahlschmelze über ein Tauchrohr (eng. SEN) in die Kokille 3 ein, wobei sich in der Kokille ein Gießspiegel (der sogenannte Meniskus 15) einstellt. Durch das Abkühlen der Schmelze in der Kokille 3 bildet sich ein teilerstarrter Strang 2 aus, der einen Stranganfang 16, einen Stranganfangsbereich 17 mit einer Länge A, und einen Stranghauptteil 20 aufweist. An der Kontaktfläche zwischen dem Kaltstrangkopf 7 und dem Strang 2 bildet sich der Stranganfang 16 aus, der mit dem Kaltstrangkopf 7 verschweißt ist. Entgegen der Gießrichtung 9 folgt auf den Stranganfang 16 der Stranganfangsbereich 17, und auf den Stranganfangsbereich 17 der Stranghauptteil 20 nach. Der zumindest teilerstarrte Strang 2 wird aus der Kokille 3 ausgezogen und mittels der Kühldüsen 10 der Sekundärkühlung weiter abgekühlt. Bei diesem Ausführungsbeispiel weist der Stranganfangsbereich eine Länge A von 3 m auf.

Fig 1c zeigt die Situation beim Ausziehen des Kaltstrangs 6 aus der Kokille 3. Der Gießspiegel 15 in der Kokille wird durch die Zufuhr von Stahlschmelze in etwa konstant gehalten, sodass durch das Ausziehen in Gießrichtung 9 der Kaltstrangs 6 - der mit dem Strang 2 verbunden ist - durch die antreibbaren Strangführungsrollen 8 auch aus der Kokille ausgezogen wird. Für die weiteren Verfahrensschritte ist entscheidend, dass die Position des Kaltstrangkopfs 7 bzw. die Position des Stranganfangs 16 in der Strangführung erfasst wird. Dies erfolgt z.B. durch einen Drehgeber, der mit einer angestellten, angetriebenen Strangführungsrolle 8 verbunden ist. Dem Fachmann sind aber natürlich auch andere Möglichkeiten bekannt, wie die Position des Kaltstrangkopfs erfasst bzw. "getrackt" werden kann. Nachdem der Stranganfang 16 ein Paar von anstellbaren Strangführungsrollen 5 passiert hat, wird das Paar 5 der gegenüberliegenden Strangführungsrollen an den Strang 2 angestellt. In der Fig 1c ist dies konkret bei den beiden obersten Strangführungsrollen 5 der Fall, wobei deren Anstellung an den Strang 2 durch je einen Pfeil angedeutet worden ist. Außerdem ist in dieser Figur zu erkennen, dass das oberste Kühldüsenpaar 10 eine reduzierte Kühlmittelmenge Q < Q_{Nenn} des Kühlmediums Wasser auf den Stranganfangsbereich 17 ausbringt. Die reduzierte Kühlmittelmenge wird in den Figuren durch einen dünnen Kühlmittelstrahl dargestellt. Der Stranganfangsbereich 17 ist durch den Stranganfang 16 und durch die Länge A definiert.

Fig 1d zeigt eine weitere Situation beim Gießstart, wobei der Strang 2 weiter aus der Kokille 3 ausgezogen worden ist. Konkret hat der Stranganfang 16 die beiden obersten Paare von Strangführungsrollen 5 passiert, sodass beide Paare an den Strang 2 angestellt sind. Der Stranganfangsbereich 17 mit einer Länge von A = 3 m, der mit einer reduzierten Kühlmittelmenge gekühlt wird, ist ebenfalls eingezeichnet. Die oberste Kühldüse 10 liegt bereits außerhalb des Stranganfangsbereichs 17, sodass der Stranghauptteil 20 des Strangs 2 mit der Nennkühlmittelmenge Q_{Nenn}, die im konkreten Fall von der Gießgeschwindigkeit abhängig ist, gekühlt wird. Das Ausbringen der Nennkühlmittelmenge ist in den Figuren durch einen breiten Kühlmittelstrahl dargestellt.

Nach einem alternativen Verfahren werden die anstellbaren Strangführungsrollen 5 nicht unmittelbar nach dem Passieren des Stranganfangs 16 an den Strang angestellt, sondern erst nachdem das obere Ende 17a die Rollen 5 passiert hat bzw. der Stranganfang 16 eine Position erreicht hat, die der Strangführungsrolle 5 um einen bestimmten Abstand A nachgelagert ist.

Gemäß eines weiteren Verfahrens wird die von der Kühldüse 10 auf den Stranganfangsbereich 17 ausgebrachte Kühlmittelmenge Q in Abhängigkeit eines Abstands 11 zwischen dem Stranganfang 16 und der Kühldüse 10 erhöht, wobei gilt 0 < Q < *Q_{Nenn}.* Somit wird der Stranganfang 16 bzw. der Stranganfangsbereichs 17 weniger stark abgekühlt als das nachfolgende Stranghauptstück 20, wobei die Kühlmittelmenge Q kontinuierlich oder diskret auf *Q_{Nenn}* erhöht wird.

Fig 3 zeigt, wie die von einer Kühldüse 10 auf den Stranganfangsbereich 17 mit Länge A ausgebrachte Kühlmittelmenge Q über den Abstand x (in Fig 1d das Bezugszeichen 11, wobei x entgegen der Gießrichtung 9 verläuft) zwischen dem Stranganfang 16 und der Kühldüse erhöht wird. Die durchgezogene Linie gibt eine Kühlmengenverteilung an, wobei die Kühlmittelmenge Q durch die Gleichung $Q = \frac{{Q}_{Nenn}}{A} ⁢ x$ gegeben ist. Im Gegensatz dazu folgt die Kühlmittelmengenverteilung entsprechend der strichlierte Linie der Gleichung $Q = \frac{{Q}_{Nenn} - {Q}_{Min}}{A} ⁢ x + {Q}_{Min} ,$ wobei *Q_{Min}* eine minimale Kühlmittelmenge für den Stranganfang 16 angibt.

Die Figur 2 mit den Subfiguren 2a bis 2f zeigen die Verfahrensschritte bei Gießende ebenfalls für die Vertikalstranggießmaschine zur Herstellung von Langprodukten nach Fig 1.

Fig 2a zeigt den kontinuierlichen Betrieb der Stranggießmaschine 1, wobei sämtliche Strangführungsrollen 5, 8 der Strangführung an den Strang 2 angestellt sind und der Strang 2 durch die Kühldüsen 10 mit der Nennkühlmittelmenge Q_{Nenn} (dargestellt durch einen breiten Kühlmittelstrahl) abgekühlt wird.

Fig 2b zeigt das Stoppen der Zufuhr von flüssigem Stahl in die Kokille 3, wodurch der Gießspiegel bzw. der Meniskus 15 gegenüber der stationären Lage der Fig 1a etwas absinkt. Durch die Abkühlung der Stahlschmelze in der Kokille bildet sich ein Strangende 18 aus, auf das in Gießrichtung 9 der Strangendbereich 19 mit einer Länge B von beispielsweise 3 m, und der Stranghauptteil 20 mit unbestimmter Länge nachfolgt. Der Strang 2 wird weiterhin in Gießrichtung 9 aus der Kokille 3 ausgezogen, wobei die Position des Strangendes 18 in der Strangführung 4 erfasst wird. Da die die obersten Kühldüsen außerhalb des Strangendbereichs 19 liegen, bringen die Kühldüsen 10 noch die Nenn-Kühlmittelmenge Q_{Nenn} auf den Strang 2 aus.

Fig 2c zeigt eine Position des Strangs 2, wobei unmittelbar bevor das untere Ende des Strangendbereichs 19a das oberste Paar von anstellbaren Strangführungsrollen 5 passiert hat, das Paar vom Strang 2 zurückgezogen wird, sodass das Paar den Strangendbereich nicht berührt, d.h. dass die Rollen des Paars einen Abstand quer zur Gießrichtung 9 zum Strang aufweisen. Das Zurückziehen ist durch einen Pfeil dargestellt.

Fig 2d zeigt eine weitere Position des Strangs 2, wobei der Strangendbereich 19 von den oberste Kühldüsen 10 mit einer reduzierten Kühlmittelmenge Q < Q_{Nenn} gekühlt wird.

Fig 2e zeigt eine weitere Position des Strangs 2 beim Gießende, wobei die obersten zwei Paare von Strangführungsrollen 5 vom Strang zurückgezogen wurden. Die zweite Reihe der Kühldüsen 10 kühlt den Strangendbereich 19 wiederum mit einer reduzierten Kühlmittelmenge. Nachdem allerdings das Strangende 18 bereits eine Position erreicht hat, bei der der Kühlbereich der obersten Reihe von Kühldüsen 10 bereits das Strangende erfasst, wird das Strangende mit der maximalen Kühlmittelmenge *Q* = *Q_{Max}* gekühlt.

Fig 2f zeigt schließlich den Fall, bei der das Strangende 18 bereits die oberste Reihe von Kühldüsen 10 passiert hat, sodass das Kühlen durch diese Kühldüsen 10 beendet wird. In der gezeigten Stellung, wird die dritte Reihe von anstellbaren Rollen 5 vom Strang 2 zurückgezogen.

Auch beim Verfahren für das Gießende ist es möglich, dass beim Kühlen des Strangendbereichs 19 die von einer Kühldüse 10 ausgebrachte Kühlmittelmenge Q in Abhängigkeit eines Abstands 11 zwischen dem Strangende 18 und der Kühldüse 10 reduziert wird, wobei gilt 0 < Q < Q_{Nenn}.

Fig 4 zeigt, wie die von einer Kühldüse 10 auf den Strangendbereich 19 mit einer Länge B und auf das Strangende 18 mit einer Länge B ausgebrachte Kühlmittelmenge Q über den Abstand y (siehe Fig 2f, wobei y in Gießrichtung 9 verläuft) zwischen dem Strangende 18 und der Kühldüse 10 eingestellt wird. Die durchgezogene Linie gibt eine Kühlmengenverteilung an, wobei für den Abstand 0 < y < E die Kühlmittelmenge Q = Q_{Max} beträgt und für den Abstand E < y < B die Kühlmittelmenge durch die Gleichung $Q = \frac{{Q}_{Nenn}}{2 ⁢ \left(B-E\right)} ⁢ y$ gegeben ist. Im Gegensatz dazu ist die Kühlmittelmengenverteilung entsprechend der strichlierte Linie für den Abstand 0 < y < E mit Q = Q_{Nenn} und für den Abstand E < y < B durch die Gleichung $Q = \frac{{Q}_{Nenn}}{B - E} ⁢ y$ gegeben.

In Fig 5 ist das Verfahren zum Betrieb der Stranggießanlage gemäß Fig 1 bei einer vorübergehenden Verlangsamung des Gießbetriebs dargestellt.

Fig 5a zeigt den kontinuierlichen Betrieb der Stranggießmaschine, wobei in einer Kokille 3 flüssiger Stahl zu einem teilerstarrten Strang 2 mit Knüppelprofil vergossen wird. Der Strang wird in der Strangführung 4 durch die angestellten Strangführungsrollen 5 geführt und durch die Kühldüsen 10 mit Kühlwasser gekühlt. Dabei wird der Strang 2 kontinuierlich mit einer Auszugsgeschwindigkeit v_{Nenn} durch die antreibbaren Strangführungsrollen 8 in Gießrichtung 9 aus der Kokille ausgezogen.

Fig 5b zeigt die Situation bei der Reduktion der Zufuhrrate von flüssigem Stahl in die Kokille 3. Durch die Zurücknahme der der Kokille 3 zugeführten Stahlmenge sinkt der Meniskus 15 etwas ab. Gleichzeitig bzw. unmittelbar nach der Reduktion wird ebenfalls die Strangauszugsgeschwindigkeit v reduziert, sodass v < v_{Nenn} beträgt. Durch die Reduktion der Zuflussrate von Stahl in die Kokille 3 bzw. die Reduktion der Auszugsgeschwindigkeit v wird die Ausbildung eines Übergangsstücks 21 initiiert, wobei in der Fig 5b das untere Ende 21a des Übergangsstücks ausgebildet wird.

In Fig 5c wird die reduzierte Zuflussrate und die reduzierte Ausziehgeschwindigkeit v der Fig 5b aufrechterhalten, wodurch sich das Übergangsstück 21 weiter ausgebildet. Der dem Übergangsstück in Gießrichtung 9 nachfolgende Strangteil wird als unteres Stranghauptstück 20a bezeichnet.

In Fig 5d wird der kontinuierliche Nennbetrieb der Stranggießmaschine 1 wiederhergestellt, wobei die Zuflussrate und die Strangauszugsgeschwindigkeit wieder auf die Nennwerte erhöht werden. Dabei wird das obere Ende 21b des Übergangsstücks 21 ausgebildet, wodurch die Ausbildung des Übergangsstücks 21 beendet wird.

Die Positionen des oberen 21b und unteren Endes 21a des Übergangsstücks 21 werden z.B. mittels der angetriebenen Strangführungsrollen 8 erfasst, sodass deren Positionen für die nachfolgende Stellung der anstellbaren Strangführungsrollen 5 und der Kühldüsen 10 verwendet werden können.

Fig 5e zeigt, wie der Strang 2 mit dem unteren Stranghauptstück 20a, dem Übergangstück 21 und dem oberen Stranghauptstück 20b, das dem Übergangsstück nachfolgt, aus der Kokille 3 mit v_{Nenn} ausgezogen wird. Das oberste Paar von Strangführungsrollen 5 wird unmittelbar bevor das untere Ende 21a des Übergangsstück 21 das Paar 5 passiert, vom Strang 2 zurückgezogen (dargestellt durch Pfeile), sodass die Rollen des Paars 5 das Übergangsstück 21 nicht berühren. Dadurch wird das Übergangsstück 21 durch die gekühlten Strangführungsrollen 5 weniger stark abgekühlt als die Stranghauptstücke 20a, 20b. Das oberste Paar von Kühldüsen 10 kühlt das untere Stranghauptstück 20a des Strangs 2 mit einer Kühlmittelmenge Q = Q_{Nenn} ab.

Fig 5f zeigt eine weitere Situation bei der Erzeugung des Übergangsstücks 21. Der Strang 2 wird weiter ausgezogen, wobei das oberste Paar von Strangführungsrollen wieder an den Strang 2 bzw. das obere Stranghauptstück 20b anstellt wurde. Auch das zweite Paar von Strangführungsrollen hat diese Sequenz von Zurückziehen vom Strang und Wiederanstellen an den Strang bereits durchlaufen. Auch das oberste Paar von Kühldüsen 10 hat eine Sequenz durchlaufen, bei der das untere und das obere Stranghauptstück 20a, 20b mit Q = Q_{Nenn} und das dazwischen liegende Übergangsstück 21 mit Q < Q_{Nenn} gekühlt worden ist. In der Figur wird eine reduzierte Kühlmittelmenge durch eine dünneren Kühlmittelstrahl dargstellt. Das dritte Paar von Rollen 5 wurde bevor das untere Ende 21a des Übergangsstücks 21 die Rollen passiert, vom Strang zurückgezogen, sodass die Rollen das Übergangsstück 21 nicht berühren. In Fig 5f wird das Übergangsstück 21 durch das zweite Paar von Kühldüsen 10 mit einer Kühlmittelmenge Q < Q_{Nenn} abgekühlt.

Somit werden die anstellbaren Strangführungsrollen 5 entsprechend der Position des Übergangsstücks 21 verfahren, sodass die Rollen das Übergangsstücks 21 nicht berühren. Das Zurückziehen kann entweder unmittelbar vor dem Passieren des unteren Ende 21a erfolgen, oder bereits einige Meter vor dem eigentlichen Passieren erfolgen. Analog dazu kann das Anstellen des Paars der Rollen 5 entweder unmittelbar nach dem Passieren des oberen Endes 21b des Übergangsstücks erfolgen, oder erst einige Meter nach dem eigentlichen Passieren des Übergangsstücks 21.

Obwohl die Erfindung in den Ausführungsbeispielen für eine Vertikalstranggießmaschine dargestellt wurde, ist die Erfindung keineswegs darauf beschränkt. Vielmehr ist sie für Vertikal-, Bogen- und Horizontalstranggießmaschinen uneingeschränkt anwendbar. Bei Bogenmaschinen ist allerdings zu beachten, dass der Abstand zwischen zwei Elementen (z.B. einem Strangende und einer Kühldüse) durch die Bogenlänge einer neutralen Strangfaser zwischen diesen Elementen gegeben ist.

Obwohl die Erfindung im Detail durch die bevorzugten Ausführungsbeispiele näher illustriert und beschrieben wurde, so ist die Erfindung nicht durch die offenbarten Beispiele eingeschränkt und andere Variationen können vom Fachmann hieraus abgeleitet werden, ohne den Schutzumfang der Erfindung zu verlassen.

### Liste der Bezugszeichen

- 1: Stranggießmaschine
- 2: Strang
- 3: Kokille
- 4: Strangführung
- 5: anstellbare Strangführungsrolle
- 6: Kaltstrang
- 7: Kaltstrangkopf
- 8: antreibbare Strangführungsrolle
- 9: Gießrichtung
- 10: Kühldüse
- 11: Abstand
- 15: Meniskus
- 16: Stranganfang, unteres Ende des Stranganfangsbereichs
- 17: Stranganfangsbereich
- 17a: oberes Ende des Stranganfangsbereichs
- 18: Strangende
- 19: Strangendbereich
- 19a: unteres Ende des Strangendbereichs
- 20: Stranghauptteil
- 20a: unterer Stranghauptteil
- 20b: oberer Stranghauptteil
- 21: Übergangsstück
- 21a: unteres Ende des Übergangsstücks
- 21b: oberes Ende des Übergangsstücks

- A: Länge
- Q: Kühlmittelmenge
- Q_{Nenn}: Nenn-Kühlmittelmenge
- Q_{Min}: Minimale Kühlmittelmenge
- Q_{Max}: Maximale Kühlmittelmenge
- x, y: Abstand

## Patentansprüche

1. Verfahren zum Betrieb einer Stranggießmaschine (1) bei Gießstart, wobei die Stranggießmaschine (1) eine Kokille (3) und eine Strangführung (4) umfasst, und die Strangführung (4) zumindest ein Paar von anstellbaren Strangführungsrollen (5) und zumindest eine Kühldüse (10) umfasst, aufweisend folgende Verfahrensschritte:
- Einführen eines Kaltstrangs (6) in die Stranggießmaschine (1);
- Halten des Kaltstrangs (6) in der Strangführung (4), wobei ein Kaltstrangkopf (7) die Kokille (3) fluiddicht verschließt;
- Angießen der Stranggießmaschine (1), wobei flüssiger Stahl in die Kokille (3) gegossen wird und sich dabei ein zumindest teilerstarrter Strang (2), der einen Stranganfang (16), einen nachfolgenden Stranganfangsbereich (17) mit einer Länge A, 0,5 < A < 5 m, und nachfolgend einen Stranghauptteil (20) aufweist, ausbildet;
- Ausziehen des Kaltstrangs (6), wobei der Kaltstrang (6) in einer Gießrichtung (9) aus der Kokille (3) ausgezogen wird;
- Erfassen einer Position des Stranganfangs (16) in der Strangführung (4);
- nachdem der Stranganfang (16), vorzugsweise ein oberes Ende (17a) des Stranganfangsbereich (17), das Paar von anstellbaren Strangführungsrollen (5) passiert hat: Anstellen des Paars an den Strang (2), sodass das Paar den Strang (2) berührt;
- Kühlen des Stranganfangsbereichs (17) mit Q < *Q_{Nenn}*, wobei die Kühldüse (10) eine Kühlmittelmenge Q kleiner einer Nennkühlmittelmenge Q*_{Nenn}* auf den Stranganfangsbereich (17) ausbringt;
- Kühlen des Stranghauptteils (20) mit Q ≈ *Q_{Nenn}*, wobei die Kühldüse (10) eine Kühlmittelmenge Q im Wesentlichen gleich *Q_{Nenn}* auf den Stranghauptteil (20) ausbringt.

2. Verfahren nach Anspruch 1, **dadurch gekennzeichnet, dass** die von der Kühldüse (10) auf den Stranganfangsbereich (17) ausgebrachte Kühlmittelmenge Q in Abhängigkeit eines Abstands (11) zwischen dem Stranganfang (16) und der Kühldüse (10) erhöht wird.

3. Verfahren nach Anspruch 1, **dadurch gekennzeichnet, dass** der Strang (2) durch das Anstellen des Paars der anstellbaren Strangführungsrollen (5) an den Strang (2) in seiner Dicke (12) reduziert wird.

4. Verfahren nach Anspruch 3, **dadurch gekennzeichnet, dass** der Strang (2) bei der Reduktion seiner Dicke (12) einen flüssigen Kern aufweist.

5. Verfahren zum Betrieb einer Stranggießmaschine (1) bei Gießende, wobei die Stranggießmaschine (1) eine Kokille (3) und eine Strangführung (4) umfasst, und die Strangführung (4) zumindest ein Paar von anstellbaren Strangführungsrollen (5) und zumindest eine Kühldüse (10) umfasst, aufweisend folgende Verfahrensschritte:
- Stranggießen eines Strangs (2), wobei in der Kokille (3) flüssiger Stahl zu einem zumindest teilerstarrten Strang (2) vergossen wird;
- Stoppen der Zufuhr von flüssigem Stahl in die Kokille (3), wodurch sich in der Kokille (3) ein Strangende (18) ausbildet, sodass der Strang (2) ein Strangende (18), einen nachfolgenden Strangendbereich (19) mit einer Länge B, 0,5 < B < 5 m, und nachfolgend einen Stranghauptteil (20) aufweist;
- Ausziehen des Strangs (2), wobei der Strang (2) in einer Gießrichtung (9) aus der Kokille (3) ausgezogen wird;
- Erfassen einer Position des Strangendes (18) in der Strangführung (4);
- bevor das Strangende (18), vorzugsweise ein unteres Ende (19a) des Strangendbereichs (19), das Paar von anstellbaren Strangführungsrollen (5) passiert hat: Zurückziehen des Paars von anstellbaren Strangführungsrollen (5), sodass das Paar den Strang (2) nicht berührt;
- Kühlen des Stranghauptteils (20) mit Q ≈ *Q_{Nenn}*, wobei die Kühldüse (10) eine Kühlmittelmenge Q im Wesentlichen gleich einer Nennkühlmittelmenge *Q_{Nenn}* auf den Stranghauptteil (20) ausbringt;
- Kühlen des Strangendbereichs (17) mit Q < *Q_{Nenn}*, wobei die Kühldüse (10) eine Kühlmittelmenge Q < *Q_{Nenn}* auf den Strangendbereich (17) ausbringt;
- Kühlen des Strangendes (18) mit Q ≥ *Q_{Nenn}*, wobei die Kühldüse (10) eine Kühlmittelmenge Q ≥ *Q_{Nenn}* auf das Strangende (18) ausbringt.

6. Verfahren nach Anspruch 5, **dadurch gekennzeichnet, dass** beim Kühlen des Strangendbereichs (19) die von der Kühldüse (10) ausgebrachte Kühlmittelmenge Q in Abhängigkeit eines Abstands (11) zwischen dem Strangende (13) und der Kühldüse (10) reduziert wird.

7. Verfahren nach Anspruch 5, **dadurch gekennzeichnet, dass** beim Kühlen des Strangendes (18) die Kühldüse (10) eine maximale Kühlmittelmenge Q = Q_{Max} auf den Strang (2) ausbringt.

8. Verfahren nach Anspruch 5, **dadurch gekennzeichnet, dass** nachdem das Strangende (18) die Kühldüse (10) passiert hat, das Kühlen durch die Kühldüse (10) beendet wird.

9. Verfahren zum Betrieb einer Stranggießmaschine (1) bei einer vorübergehenden Verlangsamung des Gießbetriebs, wobei die Stranggießmaschine (1) eine Kokille (3) und eine Strangführung (4) umfasst, und die Strangführung (4) zumindest ein Paar von anstellbaren Strangführungsrollen (5) und zumindest eine Kühldüse (10) umfasst, aufweisend folgende Verfahrensschritte:
- Stranggießen eines Strangs (2), wobei in der Kokille (3) flüssiger Stahl zu einem zumindest teilerstarrten Strang (2) vergossen wird;
- Ausziehen des Strangs (2) mit einer Geschwindigkeit v, wobei der Strang (2) in einer Gießrichtung (9) mit v im Wesentlichen gleich einer Nenn-Geschwindigkeit v_{Nenn} aus der Kokille (3) ausgezogen wird;
- Reduzieren einer Zufuhrrate von flüssigem Stahl in die Kokille (3), wodurch die Ausbildung eines Übergangsstücks (21) beginnt;
- Ausziehen des Strangs (2) mit v < v_{Nenn};
- Erhöhen der Zufuhrrate von flüssigem Stahl in die Kokille (3), wodurch die Ausbildung eines Übergangsstücks (21) beendet wird, sodass der Strang (2) einen unteren Stranghauptteil (20a), ein Übergangsstück (21) und einen oberen Stranghauptteil (20b) aufweist;
- Ausziehen des Strangs (2) mit v ≈ v_{Nenn};
- Erfassen der Positionen eines unteren Endes (21a) und eines oberen Endes (21b) des Übergangsstücks (21) in der Strangführung (4);
- bevor das untere Ende des Übergangsstücks (21a) das Paar von anstellbaren Strangführungsrollen (5) passiert hat: Zurückziehen des Paars von anstellbaren Strangführungsrollen (5) vom Strang (2), sodass das Paar das Übergangsstück (21) nicht berührt;
- nachdem das obere Ende (21b) des Übergangsstück (21) das Paar von anstellbaren Strangführungsrollen (5) passiert hat: Anstellen des Paars von anstellbaren Strangführungsrollen (5) an den Strang (2), sodass das Paar den Strang (2) berührt;
- Kühlen eines Stranghauptteils (20a,20b) mit Q ≈ *Q_{Nenn}*, wobei die Kühldüse (10) eine Kühlmittelmenge Q im Wesentlichen gleich einer Nennkühlmittelmenge *Q_{Nenn}* auf den Stranghauptteil (20) ausbringt;
- Kühlen des Übergangsstücks (21) mit Q < *O_{Nenn},* wobei die Kühldüse (10) eine Kühlmittelmenge Q < *Q_{Nenn}* auf das Übergangsstücks (21) ausbringt.

## Claims

1. Method for operating a strand casting machine (1) at the beginning of casting, wherein the strand casting machine (1) comprises a die (3) and a strand guide (4), and the strand guide (4) comprises at least one pair of deployable strand guide rollers (5) and at least one cooling nozzle (10), having the following method steps:
- inserting a cold strand (6) into the strand casting machine (1) ;
- holding the cold strand (6) in the strand guide (4), wherein a cold strand head (7) seals the die (3) in a fluid tight fashion;
- casting the strand casting machine (1), wherein liquid steel is cast into the die (3) and in the process an at least partially rigid strand (2), which has a strand start (16), a subsequent strand start area (17) with a length A, 0.5 < A < 5m, and subsequently a main strand part (20), is formed;
- extracting the cold strand (6), wherein the cold strand (6) is extracted from the die (3) in a casting direction (9);
- detecting a position of the strand start (16) in the strand guide (4);
- because the strand start (16), preferably an upper end (17a) of the strand start area (17) has passed the pair of deployable strand guide rollers (5); deploy the pair on the strand (2) so that the pair touches the strand (2);
- cooling the strand start area (17) with Q < *Q_{Nom}*, wherein the cooling nozzle (10) yields a coolant quantity Q of less than a nominal coolant quantity *Q_{Nom}* onto the strand start area (17);
- cooling the main strand part (20) with Q ≈ *Q_{Nom}* wherein the cooling nozzle (10) yields a coolant quantity Q essentially equal to *Q_{Nom}* onto the main strand part (20).

2. Method according to claim 1, **characterised in that** the coolant quantity Q applied by the cooling nozzle (10) onto the strand start area (17) is increased as a function of a distance (11) between the strand start (16) and the cooling nozzle (10).

3. Method according to claim 1, **characterised in that** the strand (2) is reduced in terms of thickness (12) by deploying the pair of deployable strand guide rollers (5) on the strand (2).

4. Method according to claim 3, **characterised in that** the strand (2) has a liquid core by reducing its thickness (12).

5. Method for operating a strand casting machine (1) at the casting end, wherein the strand casting machine (1) comprises a die (3) and a strand guide (4), and the strand guide (4) comprises at least one pair of deployable strand guide rollers (5) and at least one cooling nozzle (10), having the following method steps:
- strand casting a strand (2), wherein liquid steel is cast into an at least partially rigid strand (2) in the die (3);
- stopping the supply of liquid steel in the die (3), as a result of which a strand end (18) forms in the die (3) so that the strand (2) has a strand end (18), a subsequent strand end area (19) with a length B, 0.5 < B < 5m and subsequently a main strand part (20);
- extracting the strand (2), wherein the strand (2) is extracted from the die (3) in a casting direction (9),
- detecting a position of the strand end (18) in the strand guide (4);
- before the strand end (18), preferably a lower end (19a) of the strand end area (19), has passed the pair of deployable strand guide rollers (5): retracting the pair of deployable strand guide rollers (5) so that the pair does not touch the strand (2);
- cooling the main strand part (20) with Q ≈ *Q_{Nom}*, wherein the cooling nozzle (10) yields a coolant quantity Q essentially equal to a nominal coolant quantity *Q_{Nom}* onto the main strand part (20);
- cooling the strand end area (17) with Q < *Q_{Nom}*, wherein the cooling nozzle (10) yields a coolant quantity Q < *Q_{Nom}* onto the strand end area (17);
- cooling the strand end (18) with Q ≥ *Q_{Nom}*, wherein the cooling nozzle (10) yields a coolant quantity Q ≥ *Q_{Nom}* onto the strand end (18).

6. Method according to claim 5, **characterised in that** when cooling the strand end area (19), the coolant quantity Q applied by the cooling nozzle (10) is reduced as a function of a distance (11) between the strand end (13) and the cooling nozzle (10).

7. Method according to claim 5, **characterized in that** when cooling the strand end (18) the cooling nozzle (10) yields a maximum coolant quantity Q = *Q_{Max}* onto the strand (2).

8. Method according to claim 5, **characterized in that** once the stand end (18) has passed the cooling nozzle (1), the cooling is ended by the cooling nozzle (10).

9. Method for operating a strand casting machine (1) in a temporary slowing-down of the casting operation, wherein the strand casting machine (1) comprises a die (3) and a strand guide (4) and the strand guide (4) comprises at least one pair of deployable strand guide rollers (5) and at least one cooling nozzle (10), having the following method steps:
- strand casting a strand (2), wherein liquid steel is cast to form an at least partially rigid strand (2) in the die (3),
- extracting the strand (2) with a speed v, wherein the strand (2) is extracted from the die (3) in a casting direction (9) with v essentially equal to a nominal speed *V_{Nom};*
- reducing a supply rate of liquid steel, into the die (3), as a result of which the formation of a transition piece (21) begins;
- extracting the strand (2) with v < *V_{Nom}*;
- increasing the supply rate of liquid steel in the die (3), as a result of which the formation of a transition piece (21) is ended so that the strand (2) has a lower main strand part (20a), a transition piece (21) and an upper main strand part (20b);
- extracting the strand (2) with v ≈ *V_{Nom}*;
- detecting the positions of a lower end (21a) and an upper end (21b) of the transition piece (21) in the strand guide (4);
- before the lower end of the transition piece (21a) has passed the pair of deployable strand guide rollers (5):
retracting the pair of deployable strand guide rollers (5) from the strand (2) so that the pair does not touch the transition piece (21);
- since the upper end (21b) of the transition piece (21) has passed the pair of deployable strand guide rollers (5):
deploying the pair of deployable strand guide rollers (5) on the strand (2) so that the pair touches the strand (2);
- cooling a main strand part (20a, 20b) with Q ≈ *Q_{Nom}*,
wherein the cooling nozzle (10) yields a coolant quantity Q essentially equal to a nominal coolant quantity *Q_{Nom}* onto the main strand part (20);
- cooling the transition piece (21) with Q < *Q_{Nom}*, wherein the cooling nozzle (10) yields a coolant quantity Q < *Q_{Nom}* onto the transition piece (21).

## Revendications

1. Procédé de fonctionnement d'une machine de coulée continue (1) au démarrage de la coulée, dans lequel la machine de coulée continue (1) comprend une lingotière (3) et un guidage de billette (4), et le guidage de billette (4) comprend au moins une paire de rouleaux de guidage de billette (5) applicables et au moins une buse de refroidissement (10), présentant les étapes de procédé consistant à :
- introduire une billette froide (6) dans la machine de coulée continue (1) ;
- maintenir la billette froide (6) dans le guidage de billette (4), dans lequel une tête de billette froide (7) obture la lingotière (3) de manière étanche aux fluides ;
- amorcer la machine de coulée continue (1), dans lequel de l'acier liquide est coulé dans la lingotière (3) et une billette (2) au moins partiellement solidifiée se forme, qui présente un début de billette (16), un secteur de début de billette (17) consécutif ayant une longueur A, telle que 0,5 < A < 5 m, et ensuite un corps de billette (20) ;
- étirer la billette froide (6), dans lequel la billette froide (6) est étirée hors de la lingotière (3) dans une direction de coulée (9) ;
- enregistrer une position du début de billette (16) dans le guidage de billette (4) ;
- après que le début de billette (16), de manière préférée une extrémité supérieure (17a) du secteur de début de billette (17), a dépassé la paire de rouleaux de guidage de billette (5) applicables : appliquer la paire sur la billette (2), de sorte que la paire touche la billette (2) ;
- refroidir le secteur de début de billette (17) avec Q < Q_{Nenn}, dans lequel la buse de refroidissement (10) dispense une quantité de réfrigérant Q inférieure à une quantité de réfrigérant nominale Q_{Nenn} sur le secteur de début de billette (17) ;
- refroidir le corps de billette (20) avec Q ≈ Q_{Nenn}, dans lequel la buse de refroidissement (10) dispense une quantité de réfrigérant Q essentiellement égale à Q_{Nenn} sur le corps de billette (20).

2. Procédé selon la revendication 1, **caractérisé en ce que** la quantité de réfrigérant Q dispensée par la buse de refroidissement (10) sur le secteur de début de billette (17) est augmentée en fonction d'un espacement (11) entre le début de billette (16) et la buse de refroidissement (10).

3. Procédé selon la revendication 1, **caractérisé en ce que** l'épaisseur (12) de la billette (2) est réduite grâce à l'application de la paire de rouleaux de guidage de billette (5) applicables sur la billette (2).

4. Procédé selon la revendication 3, **caractérisé en ce que** la billette (2) présente un noyau liquide lors de la réduction de son épaisseur (12).

5. Procédé de fonctionnement d'une machine de coulée continue (1) à la fin de la coulée, dans lequel la machine de coulée continue (1) comprend une lingotière (2) et un guidage de billette (4), et le guidage de billette (4) comprend au moins une paire de rouleaux de guidage de billette (5) applicables et au moins une buse de refroidissement (10), présentant les étapes de procédé consistant à :
- couler en continue une billette (2), dans lequel de l'acier liquide est coulé dans la lingotière (3) pour donner une billette (2) au moins partiellement solidifiée ;
- arrêter l'apport d'acier liquide dans la lingotière (3), grâce à quoi une extrémité de billette (18) se forme dans la lingotière (3), de sorte que la billette (2) présente une extrémité de billette (18), un secteur d'extrémité de billette (19) consécutif ayant une longueur B, telle que 0,5 < B < 5 m, et ensuite un corps de billette (20) ;
- étirer la billette (2), dans lequel la billette (2) est étirée hors de la lingotière (3) dans une direction de coulée (9) ;
- enregistrer une position de l'extrémité de billette (18) dans le guidage de billette (4) ;
- avant que l'extrémité de billette (18), de manière préférée une extrémité inférieure (19a) du secteur d'extrémité de billette (19), ait dépassé la paire de rouleaux de guidage de billette (5) applicables : retirer la paire de rouleaux de guidage de billette (5) applicables, de sorte que la paire ne touche pas la billette (2) ;
- refroidir le corps de billette (20) avec Q ≈ Q_{Nenn}, dans lequel la buse de refroidissement (10) dispense une quantité de réfrigérant Q essentiellement égale à une quantité de réfrigérant nominale Q_{Nenn} sur le corps de billette (20) ;
- refroidir le secteur d'extrémité de billette (17) avec Q < Q_{Nenn}, dans lequel la buse de refroidissement (10) dispense une quantité de réfrigérant Q < Q_{Nenn} sur le secteur d'extrémité de billette (17) ;
- refroidir l'extrémité de billette (18) avec Q ≥ Q_{Nenn}, dans lequel la buse de refroidissement (10) dispense une quantité de réfrigérant Q ≥ Q_{Nenn} sur l'extrémité de billette (18).

6. Procédé selon la revendication 5, **caractérisé en ce que**, lors du refroidissement du secteur d'extrémité de billette (19), la quantité de réfrigérant Q dispensée par la buse de refroidissement (10) est réduite en fonction d'un espacement (11) entre l'extrémité de billette (13) et la buse de refroidissement (10).

7. Procédé selon la revendication 5, **caractérisé en ce que**, lors du refroidissement de l'extrémité de billette (18), la buse de refroidissement (10) dispense une quantité de réfrigérant maximale Q = Q_{Max} sur la billette (2).

8. Procédé selon la revendication 5, **caractérisé en ce que**, après que l'extrémité de billette (18) a dépassé la buse de refroidissement (10), le refroidissement est achevé par la buse de refroidissement (10).

9. Procédé de fonctionnement d'une machine de coulée continue (1) pendant un ralentissement passager de l'opération de coulée, dans lequel la machine de coulée continue (1) comprend une lingotière (3) et un guidage de billette (4), et le guidage de billette (4) comprend au moins une paire de rouleaux de guidage de billette (5) applicables et au moins une buse de refroidissement (10), présentant les étapes de procédé consistant à :
- couler en continu une billette (2), dans lequel de l'acier liquide est coulé dans la lingotière (3) pour donner une billette (2) au moins partiellement solidifiée ;
- étirer la billette (2) avec une vitesse v, dans lequel la billette (2) est étirée dans une direction de coulée (9) avec v essentiellement égale à une vitesse nominale v_{Nenn} hors de la lingotière (3) ;
- réduire une vitesse d'apport d'acier liquide dans la lingotière (3), grâce à quoi la formation d'une pièce de transition (21) commence ;
- étirer la billette (2) avec v < v_{Nenn} ;
- augmenter la vitesse d'apport d'acier liquide dans la lingotière (3), grâce à quoi la formation d'une pièce de transition (21) est achevée, de sorte que la billette (2) présente un corps inférieur de billette (20a), une pièce de transition (21) et un corps supérieur de billette (20b) ;
- étirer la billette (2) avec v ≈ v_{Nenn} ;
- enregistrer les positions d'une extrémité inférieure (21a) et d'une extrémité supérieure (21b) de la pièce de transition (21) dans le guidage de billette (4) ;
- avant que l'extrémité inférieure de la pièce de transition (21a) ait dépassé la paire de rouleaux de guidage de billette (5) applicables : retirer la paire de rouleaux de guidage de billette (5) applicables de la billette (2), de sorte que la paire ne touche pas la pièce de transition (21) ;
- après que l'extrémité supérieure (21b) de la pièce de transition (21) a dépassé la paire de rouleaux de guidage de billette (5) applicables : appliquer la paire de rouleaux de guidage de billette (5) applicables sur la billette (2), de sorte que la paire touche la billette (2) ;
- refroidir un corps de billette (20a, 20b) avec Q ≈ Q_{Nenn}, dans lequel la buse de refroidissement (10) dispense une quantité de réfrigérant Q essentiellement égale à une quantité de réfrigérant nominale Q_{Nenn} sur le corps de billette (20) ;
- refroidir la pièce de transition (21) avec Q < Q_{Nenn}, dans lequel la buse de refroidissement (10) dispense une quantité de réfrigérant Q < Q_{Nenn} sur la pièce de transition (21).
